# EUROPÄISCHE PATENTSCHRIFT

(11) **EP 2 410 232 B1**
(45) Veröffentlichungstag und Bekanntmachung des Hinweises auf die Patenterteilung: **30.09.2015**
(21) Anmeldenummer: 10173781.5
(22) Anmeldetag: 24.08.2010
(51) Int. Cl.: F21L 4/00, F21V 14/06

(54) **Fokussierbare Taschenlampe**
Torch that can be focussed
Lampe de poche pouvant être focalisée

(30) Priorität: 23.07.2010 CN 201010236838
(43) Veröffentlichungstag der Anmeldung: 25.01.2012
(73) Patentinhaber: Zweibrüder Optoelectronics GmbH & Co. KG, 42699 Solingen (DE)
(72) Erfinder: Opolka, Rainer, 42699, Solingen (DE)
(74) Vertreter: Vomberg, Friedhelm

(56) Entgegenhaltungen:
- DE-U1- 20 308 739
- US-A- 5 349 506
- US-A- 5 440 462
- US-A- 5 595 435
- US-A- 5 735 594
- US-A1- 2008 068 833
- US-B1- 7 473 007

## Beschreibung

Die vorliegende Erfindung betrifft eine Taschenlampe mit einem Gehäuse, einer Lichtquelle, einer in einem Lampenkopf angeordneten Vorsatzoptik, wobei der Lampenkopf gegenüber der Lichtquelle längsaxial verschiebbar ist und einem zwischen dem Lampenkopf und dem Gehäuse angeordneten zweiteiligen Verbindungselement, dessen Teile gegeneinander längsaxial verschiebbar und verliersicher befestigt sind, wobei ein Teil des Verbindungselementes mit dem Lampenkopf und das andere Teil mit dem Gehäuse verbunden ist, die Teile zylinderförmig ausgebildet sind und jeweils einen Gewindeabschnitt besitzen und der Lampenkopf und das Gehäuse korrespondierende Gewindeabschnitte aufweisen.

Fokussierbare Taschenlampen der eingangs genannten Art sind prinzipiell nach dem Stand der Technik bekannt, wobei insbesondere in US 5,595,435 eine fokussierbare Taschenlampe mit einer entsprechenden Ausgestaltung offenbart wird.

Ferner wird in der DE 203 08 739 U1 eine Taschenlampe mit einer an der Stirnseite angeordneten Sammellinse, einer Lichtquelle und einem zwischen der Sammellinse und der Lichtquelle angeordneten, teilweise lichttransparenten Bildträger beschrieben. Um eine Projizierung des Bildes zu ermöglichen, ist der Bildträger in einer längsaxial beweglichen Schiebehülse angeordnet, mit derer längsaxialen Verschiebung sowohl der Abstand der Lichtquelle zur Sammellinse als auch der Abstand des Bildträgers zur Sammellinse veränderbar ist. Zur verschiebbaren Lagerung des Bildträgers sind neben dem Lampenkopf und dem Gehäuse mindestens drei weitere Verbindungselemente vorgesehen, nämlich ein Adapter, eine Führungshülse und eine Schiebehülse, so dass insbesondere die Montage der Taschenlampe relativ aufwendig ist.

Darüber hinaus sind Taschenlampen bekannt, bei denen zur Fokussierung des emittierten Lichts der Lampenkopf mit einem hierin gelagerten Reflektor und das Gehäuse mit der Lichtquelle über eine Gewindeverbindung so miteinander verbunden sind, dass der Reflektor und die Lichtquelle durch eine Drehbewegung relativ zueinander verschoben werden können. Diese Ausführungsform hat jedoch den Nachteil, dass zur Fokussierung stets zwei Hände benötigt werden, wobei mit einer Hand das Gehäuse festgehalten und mit der anderen Hand der Lampenkopf gedreht wird oder umgekehrt.

Schließlich wird in US 5,440,462 eine Lampe mit einem verschiebbaren Linsenhalter beschrieben, der über ein Schraubgewinde mit dem Gehäuse verbunden ist und hierüber verschoben werden kann.

Es ist daher die Aufgabe der vorliegenden Erfindung eine fokussierbare Taschenlampe zu schaffen, die mit einer Hand fokussiert werden kann und für deren Montage nur eine geringe Anzahl von Verbindungselementen benötigt wird.

Diese Aufgabe wird durch die Taschenlampe nach Anspruch 1 gelöst. Erfindungsgemäß besitzt ein Teil längsaxial abstehende Gleitschienen, die in Anlage mit auf dem anderen Teil ausgebildeten Gleitflächen sind, die das Gewinde des anderen Teils zumindest bereichsweise unterbrechen, wobei zur verliersicheren Verbindung die Gleitflächen einen Anschlag und die Gleitschienen verbreiterte Kopfteile aufweisen. Hierdurch wird eine besonders kompakte Bauweise einer fokussierbaren Taschenlampe geschaffen, die einfach herzustellen und zu bedienen ist. Aufgrund der geringen Anzahl von verwendeten Bauteilen reduzieren sich zudem die Montagekosten. Ferner löst sich durch die verliersichere Verbindung der Teile der Lampenkopf beim Fokussieren nicht ungewollt von dem Gehäuse und die relative Bewegung der Teile zueinander wird einerseits durch die Stirnseiten der Teile selbst und andererseits durch den Anschlag und das verbreitete Kopfteil begrenzt.

Weitere bevorzugte Ausführungsformen der vorliegenden Erfindung werden im folgenden sowie in den Unteransprüchen beschrieben.

Nach einer ersten Ausführungsform ist vorgesehen, dass die Teile zylinderförmig ausgebildet sind und jeweils einen Gewindeabschnitt besitzen, wobei der Lampenkopf und das Gehäuse korrespondierende Gewindeabschnitte aufweisen. Alternativ hierzu können die Teile auch über eine Bajonettverbindung oder eine andere lösbare Verbindung, wie beispielsweise eine Rastverbindung, mit dem Gehäuse bzw. dem Lampenkopf verbunden sein. Eine Gewindeverbindung ist allerdings aufgrund der einfachen Herstellbarkeit und Montierbarkeit bevorzugt.

Vorzugsweise sind die Gleitschienen teilzylinderförmig ausgebildet. Bei einer Ausführungsform mit teilzylinderförmigen Gleitschienen sind diese vorzugsweise äquiangular beabstandet. Je nach Größe der Taschenlampe kann die Anzahl von Gleitschienen variieren, wobei drei Gleitschienen und entsprechend drei Gleitflächen bevorzugt sind.

Bei einer Ausführungsform mit mehreren Gleitschienen können die Erweiterungen in tangentialer Richtung angeordnet sein.

Vorzugsweise ist vorgesehen, dass die Gleitflächen auf der Außenseite des Teils angeordnet sind und dass das Gewinde von den Gleitflächen zumindest bereichsweise unterbrochen ist.

Um zu verhindern, dass der Lampenkopf ungewollt gegenüber dem Gehäuse und damit der Lichtquelle verschoben wird, ist vorzugsweise ein Führungselement angeordnet, so dass eine Relativbewegung der Teile nur gegen eine Kraft ausgeführt werden kann. Im einfachsten Fall ist das Führungselemente eine O-Ring aus Gummi oder einem anderen elastischen Material, der einerseits das Gehäuse umfasst und andererseits so dimensioniert ist, dass zwischen dem Lampenkopf und dem O-Ring eine so große Reibung entsteht, dass der Lampenkopf nur gewollt verschoben werden kann. Ein derartiges Führungselement ist günstig herstellbar und im Verschleißfall einfach austauschbar. Zudem dient das Führungselement als Dichtung, so dass kein Schmutz in Form von Staub in den Lampenkopf eindringen kann.

Das Verbindungselement ist vorzugsweise ein Kunststoffspritzgießteil oder aus Metall, insbesondere Aluminium, gefertigt.

Nach einer weiteren Ausgestaltung der vorliegenden Erfindung ist vorgesehen, dass die Lichtquelle eine LED ist, die auf einem plattenförmigen Halter angeordnet ist.

Dieser Halter weist vorzugsweise rückseitig kreis- und/oder ringförmig konzentrisch angeordnete elektrische Kontaktflächen auf, die mit entsprechenden elektrischen Kontakten der Batterien oder der Akkumulatoren verbunden sind. Ferner besitzt der Halter rückseitig eine ringförmige Anlagefläche, die aus einem wärmeleitenden Material besteht und mit dem Gehäuse in Anlage ist. Hierdurch wird die in der Lichtquelle entstehende Wärme an das Gehäuse abgeführt, was insbesondre die Haltbarkeit der Lichtquelle erhöht. Als Materialien eignen sich insbesondere Aluminium, Messing oder Kupfer.

Konkrete Ausgestaltungen sowie weitere bevorzugte Ausführungsformen der vorliegenden Erfindung werden im Folgenden anhand der Figuren erläutert. Es zeigt:
- Fig. 1:: eine Taschenlampe mit Gehäuse und Lampenkopf in einer Explosionsdarstellung,
- Fig. 2:: eine Taschenlampe im zusammengebauten Zustand,
- Fig. 3:: ein Gehäuse mit daran angeordnetem Verbindungselement und
- Fig. 4:: eine perspektivische Darstellung eines Verbindungselementes.

Die Taschenlampe 1 besitzt im Wesentlichen ein Gehäuse 2, eine Lichtquelle 3, eine Vorsatzoptik 4, einen Lampenkopf 5 sowie ein Verbindungselement 6, das einerseits mit dem Gehäuse 2 und andererseits mit dem Lampenkopf 5 verbunden ist (Fig. 2). Im dargestellten Fall sind hierzu Gewindeabschnitte 7, 7', 7" vorgesehen.

Die Lichtquelle 3 ist nach einer konkreten Ausführungsform auf einem scheibenförmigen Halter 8 angeordnet, der auf einem sockelförmigen Anschlag innerhalb des Gehäuses 2 aufliegt. Im zusammengebauten Zustand wird der Halter 8 von dem Verbindungselement 6 auf den sockelförmigen Anschlag gedrückt und hierdurch formschlüssig fixiert. Auf der Unterseite des Halters 8 sind (nicht dargestellte) elektrische Kontakte sowie wärmeleitfähige Flächen vorgesehen. Auf der anderen Seite des Halters 8 ist die Vorsatzoptik 4 längsaxial verschiebbar angeordnet, wobei der Abstand stufenlos zwischen den in Fig. 1 und 2 dargestellten Beispielen einstellbar ist. In Fig. 1 liegt die Vorsatzoptik 4 auf dem plattenförmigen Halter 8 auf, wohingegen in Fig. 2 der Halter 8 und die Vorsatzoptik 4 in Abstand A zueinander sind. Um ein ungewolltes Verschieben des Lampenkopfes 5 und damit der Vorsatzoptik 4 zu verhindern, ist ein O-Ring 9 als Führung vorgesehen, der im zusammengebauten Zustand mit dem Gehäuse 2 und dem Lampenkopf 5 in Anlage ist.

In Fig. 4 ist ein Verbindungselement 6 im Detail dargestellt, wobei dieses zwei Teile 41, 42 besitzt, die gegeneinander in Pfeilrichtung 47 längsaxial verschiebbar und verliersicher befestigt sind. Hierzu weist das Teil 41 drei Gleitschienen 43, 43', 43" mit einem verbreiterten Kopfteil 44 auf. Das andere Teil 42 besitzt hierzu korrespondierende Gleitflächen 45, 45', 45", an denen ein Anschlag 46 ausgebildet ist. Die Gleitschienen 43, 43', 43" und die Gleitflächen 45, 45', 45" sind derart dimensioniert, dass das verbreiterte Kopfteil 44 und der Anschlag 46 in Anlage sind, wenn die Teile 41, 42 gegeneinander verschoben sind.

## Patentansprüche

1. Taschenlampe mit einem Gehäuse (2), einer Lichtquelle (3), einer in einem Lampenkopf (5) angeordneten Vorsatzoptik (4), wobei der Lampenkopf gegenüber der Lichtquelle (3) längsaxial verschiebbar ist und einem zwischen dem Lampenkopf (5) und dem Gehäuse (2) angeordneten zweiteiligen Verbindungselement (6), dessen Teile (41, 42) gegeneinander längsaxial verschiebbar und verliersicher befestigt sind, wobei ein Teil (42) des Verbindungselementes (6) mit dem Lampenkopf (5) und das andere Teil (41) mit dem Gehäuse (2) verbunden ist, die Teile (41, 42) zylinderförmig ausgebildet sind und jeweils einen Gewindeabschnitt (7', 7") besitzen und der Lampenkopf und das Gehäuse korrespondierende Gewindeabschnitte (7) aufweisen,
**dadurch gekennzeichnet,dass**
das Teil (41) längsaxial abstehende Gleitschienen (43) besitzt, die in Anlage mit auf dem anderen Teil (42) ausgebildeten Gleitflächen (45) sind, die das Gewinde des Teils (42) zumindest bereichsweise unterbrechen, wobei zur verliersicheren Verbindung die Gleitflächen (45) einen Anschlag (46) und die Gleitschienen (43) ein verbreitertes Kopfteil (44) aufweisen.

2. Taschenlampe nach Anspruch 1, **dadurch gekennzeichnet, dass** die Gleitschienen (43) teilzylinderförmig ausgebildet sind.

3. Taschenlampe nach einem der Ansprüche 1 oder 2, **dadurch gekennzeichnet, dass** die Gleitflächen (45) auf der Außenseite des Teils (42) angeordnet sind.

4. Taschenlampe nach einem der Ansprüche 1 bis 3, **dadurch gekennzeichnet, dass** das Verbindungselement (6) ein Kunststoffspritzgießteil ist oder aus Metall, vorzugsweise aus Aluminium, gefertigt ist.

5. Taschenlampe nach einem der Ansprüche 1 bis 4, **dadurch gekennzeichnet, dass** die Lichtquelle (3) eine LED ist, die auf einem plattenförmigen Halter (8) angeordnet ist.

6. Taschenlampe nach einem der Ansprüche 1 bis 5, **dadurch gekennzeichnet, dass** der Halter (8) rückseitig kreis- und ringförmige konzentrisch angeordnete elektrische Kontaktflächen aufweist.

7. Taschenlampe nach einem der Ansprüche 1 bis 6, **dadurch gekennzeichnet, dass** der Halter (8) rückseitig eine ringförmige Anlagefläche besitzt, die aus einem wärmeleitfähigen Material besteht und mit dem Gehäuse (2) in Anlage ist.

## Claims

1. Flashlight with a housing (2), a light source (3), a lens (4) in a lamp head (5), whereby the lamp head (5) is axially moveable relative to the light source (3) and a two-part connecting element (6) arranged between the lamp head (5) and the housing (2), whose part (41, 42) are axially moveable relative to each other and are securely held, whereby one part (42) of the connecting element (6) is connected with the lamp head (5) and the other part (41) is connected with the housing (2), the parts (41, 42) are cylindrical and have each a threaded portion (7', 7") and the lamp head and the housing have corresponding threaded portions (7)
**characterized in that**
the part (41) has axially extending guide arms (43), that are in contact with guide grooves (45) on the other part (42), that interrupt at least partly the threaded portion on part (42), whereby the guide grooves (45) have a stop (46) and the guide arms (43) have a widened head (44) for the secure connection.

2. Flashlight according claim 1, **characterized in that** the guide arms (43) are part-cylindrical shaped.

3. Flashlight according to one of the claims 1 or 2, **characterized in that** the guide grooves (45) are arranged at the outside of part (42).

4. Flashlight according to one of the claims 1 to 3, **characterized in that** the connection element (6) is a plastic injection moulded article or is made of metal, particularly aluminium.

5. Flashlight according to one of the claims 1 to 4, **characterized in that** the light source (3) is a LED, that is arranged on a plate shaped holder (8).

6. Flashlight according to one of the claims 1 to 5, **characterized in that** the holder (8) is provided on its rear face with circle- and ring shaped electrical contact surfaces.

7. Flashlight according to one of the claims 1 to 6, **characterized in that** the holder (8) has a rearward ring shaped surface, that is made of thermally conductive material and that is in contact with the housing (2).

## Revendications

1. Lampe de poche comprenant un boîtier (2), une source de lumière (3), une optique auxiliaire (4) disposée à l'intérieur d'une tête de lampe (5), ladite tête de lampe étant déplaçable suivant la direction de l'axe longitudinal par rapport à la source de lumière (3), ainsi qu'un élément de liaison (6) en deux parties qui est disposé entre la tête de lampe (5) et le boîtier (2) et dont les parties (41, 42) sont déplaçables l'une par rapport à l'autre suivant la direction de l'axe longitudinal et sont fixées de manière imperdable, une partie (42) de l'élément de liaison (6) étant reliée à la tête de lampe (5) et l'autre partie (41) étant reliée au boîtier (2), les parties (41, 42) étant réalisées en forme de cylindre et possédant chacune une portion filetée (7', 7"), et ladite tête de lampe et ledit boîtier présentant des portions filetées (7) correspondantes,
**caractérisée par le fait que** la partie (41) possède des glissières (43) qui font saillie suivant la direction de l'axe longitudinal et sont en appui avec des surfaces de glissement (45) lesquelles sont réalisées sur ladite autre partie (42) et interrompent, au moins par zones, le filetage de la partie (42), dans laquelle, pour une liaison anti-perte, lesdites surfaces de glissement (45) présentent une butée (46) et les glissières (43) présentent une partie de tête (44) élargie.

2. Lampe de poche selon la revendication 1, **caractérisée par le fait que** les glissières (43) sont réalisées en forme de cylindre partiel.

3. Lampe de poche selon l'une quelconque des revendications 1 ou 2, **caractérisée par le fait que** les surfaces de glissement (45) sont disposées sur la face extérieure de la partie (42).

4. Lampe de poche selon l'une quelconque des revendications 1 à 3, **caractérisée par le fait que** ledit élément de liaison (6) est une pièce en matière plastique moulée par injection ou est fabriqué en métal, de préférence en aluminium.

5. Lampe de poche selon l'une quelconque des revendications 1 à 4, **caractérisée par le fait que** ladite source de lumière (3) est une DEL qui est disposée sur un support (8) en forme de plaque.

6. Lampe de poche selon l'une quelconque des revendications 1 à 5, **caractérisée par le fait que** ledit support (8) présente, sur la face arrière, des zones de contact électriques disposées concentriquement en cercle et en anneau.

7. Lampe de poche selon l'une quelconque des revendications 1 à 6, **caractérisée par le fait que** ledit support (8) possède, sur la face arrière, une surface d'appui annulaire qui est réalisée dans une matière à conductibilité thermique et est en appui avec ledit boîtier (2).
